# FASCICULE DE BREVET EUROPEEN

(11) **EP 3 434 796 B1**
(45) Date de publication et mention de la délivrance du brevet: **22.01.2025**
(21) Numéro de dépôt: 18315017.6
(22) Date de dépôt: 19.07.2018
(51) Int. Cl.: C21D 9/00, F26B 13/00, B21B 45/02, C21D 9/573, C21D 1/613, F26B 21/00, C21D 1/667, C21D 9/46

(54) **DISPOSITIF POUR CHAUFFER OU REFROIDIR UNE SURFACE SENSIBLEMENT PLANE PAR SOUFFLAGE D'UN FLUIDE GAZEUX**
VORRICHTUNG ZUM HEIZEN ODER KÜHLEN EINER IM WESENTLICHEN EBENEN FLÄCHE DURCH BLASEN EINES GASFÖRMIGEN FLUIDS
DEVICE FOR HEATING OR COOLING A SUBSTANTIALLY PLANAR SURFACE BY BLOWING A GASEOUS FLUID

(30) Priorité: 26.07.2017 FR 1770799
(43) Date de publication de la demande: 30.01.2019
(73) Titulaire: Langevin, Stéphane, 77310 Saint-Fargeau-Ponthierry (FR)
(72) Inventeur: Langevin, Stéphane, 77310 Saint-Fargeau-Ponthierry (FR)
(74) Mandataire: Flavenot, Bernard

(56) Documents cités:
- EP-A1- 2 062 992
- EP-A1- 2 869 011
- WO-A2-01/09397
- US-A- 3 429 057
- US-A- 6 054 095
- US-A1- 2003 226 276
- US-A1- 2010 269 367

## Description

La présente invention concerne les dispositifs pour chauffer ou refroidir une surface sensiblement plane par soufflage, sur elle, d'un fluide gazeux, qui trouvent une application particulièrement avantageuse dans le domaine du chauffage et/ou du refroidissement de bandes métalliques qui défilent dans des fours de traitement thermique, par exemple des fours de recuit souvent connus par les techniciens sous le terme de « lignes », des fours de revêtement ou analogues.

Le soufflage d'un fluide gazeux sur des bandes métalliques, en défilement ou pas, que ce soit pour les chauffer ou les refroidir, comme par exemple en sortie d'un bain après galvanisation, pose de sérieux problèmes, notamment ceux qui sont explicités dans le brevet EP 2085488.

Ce document antérieur décrit et illustre un dispositif pour souffler un fluide gazeux sur une bande de préférence plane, qui tente de résoudre une grande partie de ces problèmes.

Ce dispositif antérieur comporte au moins un caisson constituant un volume de source du fluide gazeux, par exemple de l'air sous pression, ce caisson comportant au moins une portion de surface avant plane qui est apte à être positionnée en regard direct de la bande, et au moins un tube creux ou buse tubulaire.

Ce tube creux ou buse tubulaire comporte une extrémité proximale, une extrémité distale, une ouverture d'entrée située à l'extrémité proximale et définissant un axe d'ouverture d'entrée, une ouverture de sortie située à l'extrémité distale et définissant un axe d'ouverture de sortie qui, le tube étant rectiligne, est colinéaire avec l'axe d'ouverture d'entrée.

Sont en outre prévus des moyens pour fixer l'extrémité proximale du tube creux à la portion de face plane pour relier le volume de source de fluide gazeux à l'intérieur du tube creux via un orifice réalisé dans la portion de face plane.

Cependant, comme décrit dans ce document antérieur et illustré notamment sur les figures de ce document, à savoir les figures 1, 2 et 5 à 12, pour que l'axe d'ouverture de sortie du tube fasse, avec la surface plane, un angle différent de 90 degrés d'angle, par exemple 75 degrés d'angle pour obtenir un soufflage en oblique sur la bande ce qui permet d'obtenir de bons résultats en terme de stabilisation de la bande sur toute sa largeur soumise à un tel chauffage ou refroidissement, il a été nécessaire de réaliser des caissons comportant une surface avant, celle tournée vers la bande, dont le profil est variable dans au moins une direction donnée.

D'autres documents décrivent des dispositifs similaires qui ne donnent pas, eux non plus, satisfaction. A titre d'exemple, peuvent être cités le EP 2869011 et le US 2003/226276.

**Plus spécifiquement, il peut aussi être cité le** US 20101269367**.**

**Cependant, dans tous les documents antérieurs cités ci-dessus, aucun des dispositifs décrits permet d'obtenir un refroidissement optimal de la bande afin d'éviter la formation, sur cette bande, de défauts qui pourraient nuire à sa bonne fabrication et ultérieurement à son utilisation.**

**Par exemple, le dernier document US cité ci-dessus enseigne un système de soufflage dont le jet est perpendiculaire à la bande, ce qui ne permet pas de produire un refroidissement homogène, puisque ne permettant pas d'évacuer sûrement et rapidement toutes les calories délivrées par la bande juste en sortie du four. En effet, un jet perpendiculaire à la bande peut produire un refroidissement plus important sur ses côtés qu'en son centre, et donc non homogène.**

Aussi, la présente invention a-t-elle pour but de réaliser un dispositif pour souffler un fluide gazeux sur une surface plane ou bande, qui pallie en grande partie les inconvénients mentionnés ci-dessus des dispositifs similaires de l'art antérieur, en présentant une structure qui, tout en homogénéisant le profil transversal de la bande obtenu en sortie de section de soufflage, permet, **par une évacuation homogène des calories sans risque d'en laisser subsister une partie au niveau de la bande chaude, d'en optimiser** sa fabrication et **de ce fait** d'obtenir un prix de revient à la fabrication et en maintenance très inférieur à celui des dispositifs similaires de l'art antérieur.

Plus précisément, la présente invention a pour objet un dispositif pour souffler un fluide gazeux sur une surface plane, tel que défini dans la revendication 1 annexée, et spécifié dans les revendications dépendantes.

D'autres caractéristiques et avantages de la présente invention apparaîtront au cours de la description suivante donnée en regard du dessin annexé à titre illustratif, mais nullement limitatif, dans lequel :
La figure unique représente une vue en coupe longitudinale schématique d'un mode de réalisation préféré du dispositif selon l'invention pour chauffer ou refroidir une surface sensiblement plane par soufflage, sur elle, d'un fluide gazeux.

Il est précisé que, dans la présente description, si l'adverbe "sensiblement" est associé à un qualificatif d'un moyen donné, ce qualificatif doit être compris au sens strict ou approché.

En référence à la figure unique annexée, la présente invention est relative à un dispositif pour souffler un fluide gazeux sur une surface plane Sp, par exemple une bande métallique chaude défilant dans la section de refroidissement rapide d'un four de recuit.

Ce dispositif comporte un caisson 10 constituant un volume de source 11 du fluide gazeux sous pression, comme de l'air ou analogue. Il est bien précisé que le caisson 10 peut être réalisé d'une seule pièce définissant un volume ou d'une combinaison de plusieurs pièces définissant ensemble le même volume.

Ce caisson comporte une face avant 12 comprenant au moins une portion de face plane 13 apte à être positionnée en regard de la surface plane Sp de façon que cette portion de face plane 13 soit apte à être sensiblement parallèle à la surface plane Sp et en regard direct de celle-ci.

Un tel caisson peut présenter différentes formes, par exemple celle d'un parallélépipède ou analogue, ou même la forme d'un conduit de section circulaire, ovale ou analogue, par exemple cylindrique de révolution. Dans ce dernier cas, la portion de face plane 13 définie ci-dessus, qui est une portion de la surface latérale du conduit, est courbe. Mais elle peut malgré tout être considérée comme plane, compte tenu des proportions entre la section transversale du tube creux 20 (buse) défini ci-après et celle du caisson-conduit, cette portion de face plane 13 pouvant alors être constituée par une portion de plan tangent en un point de la paroi latérale du caisson-conduit circulaire qui est en regard direct de la surface plane ou bande Sp.

Comme mentionné ci-dessus, le dispositif comporte en outre au moins un tube creux 20 (en réalité, il en comporte une pluralité) comportant une extrémité proximale 21, une extrémité distale 22, une ouverture d'entrée 23 située à l'extrémité proximale 21 et définissant un axe d'ouverture d'entrée 24, et une ouverture de sortie 25 située à son extrémité distale 22 et définissant un axe d'ouverture de sortie 26.

Par "axe d'ouverture", au sens de la présente description, il est compris une direction d'axe rectiligne défini par l'axe d'une portion d'extrémité du tube creux considérée comme rectiligne sur une petite longueur.

Le dispositif comporte en outre des moyens 30 pour fixer l'extrémité proximale 21 du tube creux (ou buse de soufflage) à la portion de face plane 13, pour relier le volume de source 11 à l'intérieur du tube creux 20 via un orifice 14 réalisé dans la portion de face plane.

Selon une caractéristique essentielle de l'invention, le tube creux 20 comporte au moins une portion courbe, par exemple une portion courbe 200 (ou une succession de portions courbes) comprise entre deux portions de tube rectilignes, comme illustré sur la figure unique. Cette portion courbe peut aussi être constituée par le tube dans son entier courbé entre ses deux extrémités 21, 22.

Cette portion courbe est définie de façon que les deux axes 24, 26 respectivement des ouvertures d'entrée 23 et de sortie 25 fassent entre eux, figure unique, un angle α non nul.

Selon une autre caractéristique essentielle de l'invention, les moyens 30 pour fixer l'extrémité proximale 21 du tube creux à la portion de face plane 13 sont agencés de façon que l'axe d'ouverture d'entrée 24 soit sensiblement perpendiculaire à cette portion de face plane 13.

Bien qu'ils puissent être réalisés de différentes façons, selon une réalisation particulièrement avantageuse sur le plan de la fabrication industrielle, les moyens 30 pour fixer l'extrémité proximale 21 à la portion de face plane 13 sont constitués par un manchon 31 comportant une percée axiale traversante 32, des premiers moyens pour fixer l'extrémité proximale 21 du tube creux 20 à une première extrémité 33 de la percée traversante 32, et des seconds moyens pour fixer ce manchon 31 à la portion de face plane 13 de façon que la seconde extrémité 34 de la percée traversante 32 soit en communication fluidique directe avec le volume de source 11 via l'orifice 14.

Selon une réalisation possible, le tube creux 20 et le manchon 31 sont réalisés d'une seule pièce. Cependant, pour des raisons notamment de fabrication et de maintenance, ils sont réalisés en deux pièces distinctes, comme illustré, et les premiers et seconds moyens de fixation définis ci-dessus sont constitués par un emboîtement d'une partie mâle dans une partie femelle.

Ainsi, dans le mode de réalisation illustré, la partie mâle de l'emboîtement pour fixer l'extrémité proximale 21 du tube creux 20 à la première extrémité 33 de la percée traversante 32 est constituée par une portion 27 de cette extrémité 21 du tube creux, cette portion 27 de l'extrémité proximale du tube étant avantageusement de forme cylindrique de révolution.

Quant à la partie femelle de cet emboîtement, elle est constituée par un lamage 28 dont la section est complémentaire de celle de la portion 27 de l'extrémité proximale du tube, ce lamage 28 étant réalisé de façon coaxiale à la première extrémité 33 de la percée traversante 32.

La partie mâle de l'emboîtement pour fixer le manchon 31 à la portion de face plane 13 est constituée par la portion 29 du manchon 31 qui entoure la seconde extrémité 34 de la percée traversante 32, cette portion 29 du manchon ayant une forme cylindrique avantageusement de révolution, et la partie femelle de cet emboîtement est constituée par l'orifice 14 qui a une section complémentaire de celle de la portion 29 du manchon qui entoure la seconde extrémité 34 de la percée traversante 32.

Après qu'ils étaient réalisés, les deux emboîtements décrits ci-dessus peuvent être complétés, par sécurité, par une soudure ou analogue.

De façon avantageuse, la percée traversante 32 du manchon 31 présente une forme qui notamment permet de minimiser la perte de charge de l'écoulement du fluide sous pression dans cette percée traversante. La figure unique représente, à titre d'exemple parmi d'autres possibles, une forme avantageuse d'une telle percée traversante, à savoir la forme d'un tronc de cône ou analogue dont la petite base est tournée vers l'extrémité proximale 21 du tube creux 20.

Comme mentionné au préambule de la présente description, l'invention trouve une application particulièrement intéressante au refroidissement d'une bande métallique sur une plage de température de 1180°C à 220°C défilant dans un four de recuit, ou de 440/680°C en sortie d'un bain de revêtement. Dans ce cas d'application, selon une caractéristique de l'invention, l'angle α que forme entre eux les deux axes 24, 26 respectivement des ouvertures d'entrée 23 et de sortie 25, est choisi entre 3 et 30 degrés d'angle, limites comprises.

Selon un mode de réalisation très préférentiel qui a donné, lors de tests d'expérimentation, de très bons résultats, le rapport entre la valeur du diamètre intérieur de l'ouverture de sortie 25 et la distance comprise entre cette ouverture de sortie 25 et la surface plane Sp est sensiblement égal à 1/5 (un sur cinq).

Lors de ces expérimentations, il a aussi été trouvé que le rapport entre l'aire de la seconde extrémité 34 de la percée axiale traversante 32 et celle de l'ouverture de sortie 25 est au moins égal à trois, pour par exemple une longueur de tube comprise entre 30 mm et 300 mm.

Il a été décrit ci-avant un dispositif de soufflage ne comportant qu'un seul tube creux ou buse associé au caisson. Mais, comme explicité et illustré notamment dans le document antérieur référencé au préambule de la présente description, un tel dispositif est généralement conçu pour comporter plusieurs de tels tubes creux.

Cependant dans le cas où le dispositif comporte au moins deux tubes creux 20 associés successivement au caisson 10, sensiblement identiques et associés à ce caisson de façon identique, le rapport entre la distance séparant les deux axes d'ouverture d'entrée 24 des deux tubes creux 20 et la distance séparant les ouvertures de sortie 25 et la surface plane Sp est très préférentiellement sensiblement égal à 7/5 (sept sur cinq).

Le dispositif selon l'invention présente de nombreux avantages par rapport aux dispositifs similaires de l'art antérieur, par exemple les avantages cités ci-dessous à titre d'exemple non limitatif :
- homogénéisation du chauffage ou du refroidissement sur toute la largeur de la bande en défilement.
- le caisson (ou les caissons) et les tubes creux ou buses peuvent tous être de la même forme et présenter les mêmes dimensions, car ils n'ont pas besoin d'être différenciés comme dans l'art antérieur, aussi bien dans leur fabrication que dans leur mise en oeuvre. Ils peuvent donc être interchangés sans problème, en les choisissant parmi la pluralité. Comme ils sont tous identiques, leur coût de fabrication et d'approvisionnement est relativement faible, les opérations de maintenance du dispositif sont simplifiées et le coût de cette maintenance est fortement diminué par rapport à celui pour les dispositifs antérieurs.

- la structure d'un tube creux 20 (ou buse) selon l'invention avec sa liaison au caisson au moyen d'un manchon 31 par des emboîtements comme définis ci-avant, permet de l'associer à la paroi de face plane 13 de façon très aisée et rapide, selon toutes positions angulaires possibles sur 360 degrés d'angle. Cette opération de montage facilite la maintenance du dispositif en toutes circonstances, même s'il peut être prévu en outre des points de soudure ou analogues pour sécuriser les fixations par emboîtement.
- la structure de ce tube creux 20 (ou buse) permet de réduire très considérablement les pertes de charge d'écoulement du fluide gazeux. Il a été constaté une diminution de ces pertes d'environ 20 à 30%.

Le fonctionnement et l'utilisation du dispositif selon l'invention ne seront pas décrits spécifiquement, étant donné qu'ils se déduisent sans aucune difficulté de la description, donnée dans le document antérieur référencé au préambule, du dispositif similaire antérieur.

## Revendications

1. Dispositif pour souffler un fluide gazeux sur une surface plane (Sp) pour son chauffage ou son refroidissement, comportant :
• un caisson (10) constituant un volume de source (11) dudit fluide gazeux sous pression, ledit caisson comportant une face avant (12) comprenant au moins une portion de face plane (13), cette portion de face plane étant apte à être positionnée en regard de ladite surface plane (Sp) de façon que cette portion de face plane (13) soit sensiblement parallèle à la surface plane (Sp) et en regard direct de celle-ci,
• au moins un tube creux (20) comportant une extrémité proximale (21), une extrémité distale (22), une ouverture d'entrée (23) située à l'extrémité proximale (21) et définissant un axe d'ouverture d'entrée (24), et une ouverture de sortie (25) située à l'extrémité distale (22) et définissant un axe d'ouverture de sortie (26), et
• des moyens (30) pour fixer ladite extrémité proximale (21) du tube creux à ladite portion de face plane (13) pour relier le volume de source (11) à l'intérieur dudit tube creux (20) via un orifice (14) réalisé dans la portion de face plane,
**caractérisé par le fait que** :
• ledit tube creux (20) comporte au moins une portion courbe (200) de façon que les deux axes (24, 26) respectivement d'ouverture d'entrée (23) et d'ouverture de sortie (25) fassent entre eux un angle (α) non nul, et que
• les moyens (30) pour fixer ladite extrémité proximale (21) à ladite portion de face plane (13) sont agencés de façon que l'axe d'ouverture d'entrée (24) soit sensiblement perpendiculaire à ladite portion de face plane.

2. Dispositif selon la revendication 1, **caractérisé par le fait que** ladite portion courbe (200) est constituée par le tube creux (20) dans son entier courbé entre ses deux extrémités proximale et distale (21, 22).

3. Dispositif selon l'une des revendications 1 et 2, **caractérisé par le fait que** les moyens (30) pour fixer ladite extrémité proximale (21) à ladite portion de face plane (13) agencés de façon que l'axe d'ouverture d'entrée (24) soit sensiblement perpendiculaire à ladite portion de face plane (13) sont constitués par :
• un manchon (31) comportant une percée axiale traversante (32),
• des premiers moyens pour fixer l'extrémité proximale (21) du tube creux (20) à une première extrémité (33) de ladite percée axiale traversante (32), et
• des seconds moyens pour fixer ledit manchon (31) à ladite portion de face plane (13) de façon que la seconde extrémité (34) de la percée axiale traversante (32) soit en communication fluidique directe avec ledit volume de source (11) via ledit orifice (14).

4. Dispositif selon la revendication 3, **caractérisé par le fait qu'**au moins l'un des dits premiers et seconds moyens de fixation sont constitués par un emboîtement d'une partie mâle dans une partie femelle.

5. Dispositif selon la revendication 4, **caractérisé par le fait que** :
• la partie mâle de l'emboîtement pour fixer l'extrémité proximale (21) du tube creux (20) à la première extrémité (33) de ladite percée axiale traversante (32) est constituée par une portion (27) de l'extrémité proximale (21) du tube (20), ladite portion (27) de l'extrémité proximale du tube étant de forme cylindrique avantageusement de révolution, et la partie femelle est constituée par un lamage (28) dont la section est complémentaire de celle de ladite portion (27) de l'extrémité proximale du tube, ledit lamage (28) étant réalisé à la première extrémité (33) de la percée axiale traversante (32), et que
• la partie mâle de l'emboîtement pour fixer ledit manchon (31) à ladite portion de face plane (13) est constituée par la portion (29) du manchon (31) qui entoure la seconde extrémité (34) de la percée axiale traversante (32), cette portion (29) du manchon ayant une forme cylindrique avantageusement de révolution et la partie femelle est constituée par ledit orifice (14) qui a une section complémentaire de celle de la portion (29) du manchon qui entoure la seconde extrémité (34) de la percée axiale traversante (32).

6. Dispositif selon l'une des revendications 3 à 5, **caractérisé par le fait que** ladite percée axiale traversante (32) présente sensiblement la forme d'un tronc de cône dont la petite base est tournée vers l'extrémité proximale (21) du dit tube creux (20).

7. Dispositif selon l'une des revendications précédentes, **caractérisé par le fait que** ledit angle (α) que forment entre eux les deux axes (24, 26) respectivement des ouvertures d'entrée (23) et de sortie (25) est choisi entre 3 et 30 degrés d'angle, limites comprises.

8. Dispositif selon l'une des revendications précédentes, **caractérisé par le fait que** le rapport entre la valeur du diamètre intérieur de l'ouverture de sortie (25) et la distance comprise entre cette ouverture de sortie (25) et la surface plane (Sp) est sensiblement égal à 1/5.

9. Dispositif selon l'une des revendications précédentes, **caractérisé par le fait que**, lorsqu'il comporte au moins deux tubes creux (20) successifs sensiblement identiques et associés au dit caisson (10) de façon identique, le rapport entre la distance séparant les deux axes d'ouverture d'entrée (24) des deux tubes creux (20) et la distance séparant les ouvertures de sortie (25) et la surface plane (Sp) est sensiblement égal à 7/5.

10. Dispositif selon l'une des revendications précédentes quand elle dépend de la revendication 3, **caractérisé par le fait que** le rapport entre l'aire de la seconde extrémité (34) de la percée axiale traversante (32) et celle de l'ouverture de sortie (25) est au moins égal à trois.

## Patentansprüche

1. Vorrichtung zum Blasen eines gasförmigen Fluids auf eine ebene Fläche (Sp) zu dessen Erwärmung oder Kühlung, umfassend:
• eine Kammer (10), die ein Quellvolumen (11) des unter Druck stehenden gasförmigen Fluids bildet, wobei die Kammer eine Vorderseite (12) aufweist, die mindestens einen ebenen Flächenabschnitt (13) umfasst, wobei dieser ebene Flächenabschnitt geeignet ist, gegenüber der ebenen Fläche (Sp) so positioniert zu werden, dass dieser ebene Flächenabschnitt (13) im Wesentlichen parallel zu der ebenen Fläche (Sp) ist und dieser direkt gegenüberliegt,
• mindestens ein Hohlrohr (20) mit einem proximalen Ende (21), einem distalen Ende (22), einer Einlassöffnung (23), die sich am proximalen Ende (21) befindet und eine Einlassöffnungsachse (24) definiert, und einer Auslassöffnung (25), die sich am distalen Ende (22) befindet und eine Auslassöffnungsachse (26) definiert, und
• Mittel (30) zum Befestigen des proximalen Endes (21) des Hohlrohrs an dem ebenen Flächenabschnitt (13), um das Quellvolumen (11) mit dem Inneren des Hohlrohrs (20) über eine Öffnung (14) zu verbinden, die in dem ebenen Flächenabschnitt ausgebildet ist,
**dadurch gekennzeichnet, dass**:
• das Hohlrohr (20) mindestens einen gekrümmten Abschnitt (200) aufweist, so dass die beiden Achsen (24, 26) der Einlassöffnung (23) und der Auslassöffnung (25) zueinander einen Winkel (α) ungleich Null bilden, und dass
• die Mittel (30) zum Befestigen des proximalen Endes (21) an dem ebenen Flächenabschnitt (13) so angeordnet sind, dass die Einlassöffnungsachse (24) im Wesentlichen senkrecht zu dem ebenen Flächenabschnitt ist.

2. Vorrichtung nach Anspruch 1, **dadurch gekennzeichnet, dass** der gekrümmte Abschnitt (200) durch das gesamte Hohlrohr (20) gebildet wird, das zwischen seinem proximalen und seinem distalen Ende (21, 22) gekrümmt ist.

3. Vorrichtung nach einem der Ansprüche 1 und 2, **dadurch gekennzeichnet, dass** die Mittel (30) zum Befestigen des proximalen Endes (21) an dem ebenen Flächenabschnitt (13), die so angeordnet sind, dass die Einlassöffnungsachse (24) im Wesentlichen senkrecht zu dem ebenen Flächenabschnitt (13) ist, bestehen aus:
• einer Muffe (31) mit einem axialen Durchgangsloch (32),
• ersten Mitteln zum Befestigen des proximalen Endes (21) des Hohlrohrs (20) an einem ersten Ende (33) des axialen Durchgangslochs (32), und
• zweiten Mitteln zum Befestigen der Muffe (31) an dem ebenen Flächenabschnitt (13), so dass das zweite Ende (34) des axialen Durchgangslochs (32) über die Öffnung (14) in direkter Fluidverbindung mit dem Quellvolumen (11) steht.

4. Vorrichtung nach Anspruch 3, **dadurch gekennzeichnet, dass** mindestens eines der ersten und zweiten Befestigungsmittel durch eine Einsteckverbindung eines Steckteils in ein Aufnahmeteil gebildet wird.

5. Vorrichtung nach Anspruch 4, **dadurch gekennzeichnet, dass**:
• der Steckteil der Einsteckverbindung zum Befestigen des proximalen Endes (21) des Hohlrohrs (20) am ersten Ende (33) des axialen Durchgangslochs (32) durch einen Abschnitt (27) des proximalen Endes (21) des Rohrs (20) gebildet wird, wobei der Abschnitt (27) des proximalen Endes des Rohrs eine zylindrische, vorteilhafterweise rotationszylindrische Form aufweist, und der Aufnahmeteil durch eine Vertiefung (28) gebildet wird, deren Querschnitt komplementär zu dem des Abschnitts (27) des proximalen Endes des Rohrs ist, wobei die Vertiefung (28) am ersten Ende (33) des axialen Durchgangslochs (32) ausgebildet ist, und dass
• der Steckteil der Einsteckverbindung zum Befestigen der Muffe (31) an dem ebenen Flächenabschnitt (13) durch den Abschnitt (29) der Muffe (31) gebildet wird, der das zweite Ende (34) des axialen Durchgangslochs (32) umgibt, wobei dieser Abschnitt (29) der Muffe eine zylindrische, vorteilhafterweise rotationszylindrische Form aufweist, und der Aufnahmeteil durch die Öffnung (14) gebildet wird, die einen Querschnitt aufweist, der zu dem des Abschnitts (29) der Muffe, der das zweite Ende (34) des axialen Durchgangslochs (32) umgibt, komplementär ist.

6. Vorrichtung nach einem der Ansprüche 3 bis 5, **dadurch gekennzeichnet, dass** das axiale Durchgangsloch (32) im Wesentlichen die Form eines Kegelstumpfs aufweist, dessen kleine Grundfläche dem proximalen Ende (21) des Hohlrohrs (20) zugewandt ist.

7. Vorrichtung nach einem der vorstehenden Ansprüche, **dadurch gekennzeichnet, dass** der Winkel (α), den die beiden Achsen (24, 26) der Einlassöffnung (23) und der Auslassöffnung (25) zueinander bilden, zwischen 3 und 30 Winkelgraden, Grenzwerte inbegriffen, gewählt wird.

8. Vorrichtung nach einem der vorstehenden Ansprüche, **dadurch gekennzeichnet, dass** das Verhältnis zwischen dem Wert des Innendurchmessers der Auslassöffnung (25) und dem Abstand zwischen dieser Auslassöffnung (25) und der ebenen Fläche (Sp) im Wesentlichen gleich 1:5 ist.

9. Vorrichtung nach einem der vorstehenden Ansprüche, **dadurch gekennzeichnet, dass**, wenn sie mindestens zwei aufeinanderfolgende, im Wesentlichen identische Hohlrohre (20) umfasst, die der Kammer (10) auf identische Weise zugeordnet sind, das Verhältnis zwischen dem Abstand, der die beiden Einlassöffnungsachsen (24) der beiden Hohlrohre (20) trennt, und dem Abstand, der die Auslassöffnungen (25) und die ebene Fläche (Sp) trennt, im Wesentlichen gleich 7:5 ist.

10. Vorrichtung nach einem der vorstehenden Ansprüche, wenn sie von Anspruch 3 abhängt, **dadurch gekennzeichnet, dass** das Verhältnis zwischen der Fläche des zweiten Endes (34) des axialen Durchgangslochs (32) und der Fläche der Auslassöffnung (25) mindestens gleich drei ist.

## Claims

1. Device for blowing a gaseous fluid on a planar surface (Sp) for its heating or its cooling, comprising:
• a box (10) constituting a source volume (11) of said pressurised gaseous fluid, said box comprising a front face (12) comprising at least one planar face portion (13), this planar face portion being capable of being positioned facing said planar surface (Sp), such that this planar face portion (13) is substantially parallel to the planar surface (Sp) and directly facing it,
• at least one hollow tube (20) comprising a proximal end (21), a distal end (22), an inlet opening (23) located at the proximal end (21) and defining an inlet opening axis (24) and an outlet opening (25) located at the distal end (22) and defining an outlet opening axis (26), and
• means (30) for fixing said proximal end (21) of the hollow tube to said planar face portion (13), to connect the source volume (11) to the inside of said hollow tube (20) via an orifice (14) made in the planar face portion,
**characterised in that**:
• said hollow tube (20) comprises at least one curved portion (200), such that the two respectively inlet opening (23) and outlet opening (25) axes make between them, a non-zero angle (α), and that
• the means (30) for fixing said proximal end (21) to said planar face portion (13) are arranged, such that the inlet opening axis (24) is substantially perpendicular to said planar face portion.

2. Device according to claim 1, **characterised in that** said curved portion (200) is constituted by the hollow tube (20) entirely curved between its two proximal and distal ends (21, 22).

3. Device according to any one of claims 1 and 2, **characterised in that** the means (30) for fixing said proximal end (21) to said planar face portion (13) arranged such that the inlet opening axis (24) is substantially perpendicular to said planar face portion (13) are constituted by:
• a sleeve (31) comprising an axial through bore (32),
• first means for fixing the proximal end (21) of the hollow tube (20) to a first end (33) of said axial through bore (32), and
• second means for fixing said sleeve (31) to said planar face portion (13), such that the second end (34) of the axial through bore (32) directly fluidically communicates with said source volume (11) via said orifice (14).

4. Device according to claim 3, **characterised in that** at least one of said first and second fixing means are constituted by an interlocking of a male part in a female part.

5. Device according to claim 4, **characterised in that**:
• the male part of the interlocking for fixing the proximal end (21) of the hollow tube (20) to the first end (33) of said axial through bore (32) is constituted by a portion (27) of the proximal end (21) of the tube (20), said portion (27) of the proximal end of the tube being advantageously cylindrical revolving-shaped, and the female part is constituted by a counterbore (28), the cross-section of which is complementary to that of said portion (27) of the proximal end of the tube, said counterbore (28) being made at the first end (33) of the axial through bore (32), and that
• the male part of the interlocking for fixing the sleeve (31) to the planar face portion (13) is constituted by the portion (29) of the sleeve (31) which surrounds the second end (34) of the axial through bore (32), this portion (29) of the sleeve having a cylindrical, advantageously revolving, shape, and the female part is constituted by said orifice (14) which has a cross-section complementary to that of the portion (29) of the sleeve which surrounds the second end (34) of the axial through bore (32).

6. Device according to any one of claims 3 to 5, **characterised in that** said axial through bore (32) has substantially the shape of a truncated cone, the small base of which is facing the proximal end (21) of said hollow tube (20).

7. Device according to any one of the preceding claims, **characterised in that** said angle (α) ) that therebetween form the two axes (24, 26) respectively of the inlet (23) and outlet (25) openings, is chosen between 3 and 30 degrees, limits included.

8. Device according to any one of the preceding claims, **characterised in that** the ratio between the value of the inner diameter of the outlet opening (25) and the distance comprised between this outlet opening (25) and the planar surface (Sp) is substantially equal to 1/5.

9. Device according to any one of the preceding claims, **characterised in that** the device comprises at least two successive hollow tubes (20) substantially identical to and associated with said box (10) identically, the ratio between the distance separating the two inlet opening axes (24) of the two hollow tubes (20) and the distance separating the outlet openings (25) and the planar surface (Sp) is substantially equal to 7/5.

10. Device according to any one of the preceding claims, when it depends on claim 3, **characterised in that** the ratio between the area of the second end (34) of the axial through bore (32) and that of the outlet opening (25) is at least equal to three.
